# EUROPÄISCHE PATENTSCHRIFT

(11) **EP 1 775 076 B1**
(45) Veröffentlichungstag und Bekanntmachung des Hinweises auf die Patenterteilung: **01.07.2009**
(21) Anmeldenummer: 06020490.6
(22) Anmeldetag: 28.09.2006
(51) Int. Cl.: B25G 3/28, B25G 3/18

(54) **Griffbefestigung**
Grip fixation
Fixation de poignée

(30) Priorität: 12.10.2005 DE 102005048867
(43) Veröffentlichungstag der Anmeldung: 18.04.2007
(73) Patentinhaber: Wolf-Garten GmbH & Co. KG, 57518 Betzdorf (DE)
(72) Erfinder: Alf, Herbert, 54344 Kenn (DE); Staudt, Gerhard, 66839 Schmelz (DE)
(74) Vertreter: Koch, Günther

(56) Entgegenhaltungen:
- EP-A2- 0 901 886
- DE-U1- 20 107 381
- FR-A1- 2 712 522
- US-A- 5 483 747

## Beschreibung

Die Erfindung bezieht sich auf eine Griffbefestigung für Handwerkzeuge. Es ist üblich, Handwerkzeuge, wie beispielsweise Messer, Feilen, aber auch Gartenwerkzeuge, mit einem Holzgriff dadurch zu verbinden, dass eine konisch gestaltete Metallangel in eine einfach oder mehrfach abgestufte Bohrung des Griffes mit Übermaß eingepresst wird. Dabei verdrängen die in einer geringen Neigung gefertigten Flanken der Angel die Materialanhäufungen im Bereich der Durchmessersprünge, und je nach aufgebrachter Axialfügekraft wird die Bohrung zusätzlich mehr oder weniger stark im Angelflankenbereich gestaucht und verdichtet.

Diese einfache Art der Griffbefestigung hat sich seit langem bewährt und wird der Einfachheit wegen vielfach angewandt. Bei einer Befestigung in Holzgriffen ist die Dauerhaftigkeit der Verbindung abhängig von der Holzdichte, dem Feuchtigkeitsgehalt, dem Faserverlauf und sonstigen holzspezifischen Materialeigenschaften. Bei ungünstigen Lagerbedingungen kann daher eine Lockerung des Griffes eintreten, was schwerwiegende Folgen haben kann.

Um eine Lockerung und ein Lösen des Werkzeugs mit einem damit verknüpften Unfallrisiko zu vermeiden, sind Griffbefestigungen entwickelt worden, bei denen der Kraftschluss durch einen Formschluss ersetzt wurde. Hierbei werden im Allgemeinen Federelemente benutzt, die nach dem Einstecken des Werkzeugschaftes ein widerhakenartiges Einrasten bewirken und hierfür häufig eine komplizierte und störanfällige Mechanik benötigen.

Aus der DE 201 07 381 U1 ist' eine Griffbefestigung für Handwerkzeuge, beispielsweise für Heckenscheren oder Spaten, bekannt, mit einer werkzeugseitigen konischen Angel, mit einem griffseitigen, axialen Einsatzloch und einem in das Einsatzloch einsteckbaren Einsatzkörper, der eine axiale Ausnehmung für die Angel und eine radiale, mit der Ausnehmung in Verbindung stehende Befestigungsöffnung aufweist. Die Angel wird durch eine sich durch die Befestigungsöffnung erstreckende Schraube in der axialen Ausnehmung des Einsatzkörpers festgelegt. Der Einsatzkörper als solcher wird in dem Einsatzloch des Griffes durch Verriegelungseinrichtungen arretiert, die durch Stahlkugeln gebildet sind, die von Querbohrungen aufgenommen werden, die sich an dem dem Werkzeug zugewandten Ende des axialen Einsatzloches des Griffes befinden. Der Einsatzkörper weist an einer dem Werkzeug benachbarten Stelle einen umlaufenden tangentialen Schlitz auf, in den die in den Querbohrungen befindlichen Stahlkugeln mit Hilfe eines gegenüber dem Griff drehbaren Steuerelementes einpressbar sind, das das dem Werkzeug zugewandte Ende des Griffes und die Stahlkugeln umgibt, um den Einsatzkörper gegenüber dem Griff festzulegen. Das Steuerelement und das dem Werkzeug zugewandte Ende des Griffes weisen hierbei eine relativ komplizierte Form auf, so dass die Herstellung dieser Griffbefestigung kostenaufwändig ist. Weiterhin besteht die Gefahr einer ungewollten Drehung des Steuerelementes, wodurch die Verbindung zwischen dem Werkzeug und dem Griff gelöst würde.

Der Erfindung liegt die Aufgabe zugrunde, eine formschlüssig arbeitende Griffbefestigung zu schaffen, die einfach aufgebaut und einfach montierbar ist und einen dauerhaft sicheren Formschluss gewährleistet.

Gelöst wird die gestellte Aufgabe durch die Gesamtheit der im Anspruch 1 angegebenen Merkmale.

Ausgestaltungen der Erfindung ergeben sich aus den Unteransprüchen. Die Erfindung kann in unterschiedlichen Bauformen verwirklicht werden, wobei die das Aufspreizen bewirkende Angel entweder als Flacheisen mit konischen Seitenwänden ausgebildet sein kann oder einen polygonalen oder runden Querschnitt besitzt und über den Umfang mehrere im Einsatzkörper gelagerte Spreizkörper vorgesehen werden.

Nachstehend wird ein Ausführungsbeispiel der Erfindung anhand eines als Heckenschere ausgebildeten Ausführungsbeispiels beschrieben. In der Zeichnung zeigen:
Fig. 1 ist eine Ansicht einer geschlossenen Heckenschere;
Fig. 2 ist eine Ansicht der Heckenschere vor der Montage der Griffbefestigung;
Fig. 3 zeigt in größerem Maßstab als Einzelheit die Griffbefestigung vor dem Einsatz der Spreizelemente;
Fig. 4 zeigt eine perspektivische Ansicht der zweiten Griffbefestigung nach Einsatz der Spreizelemente;
Fig. 5 ist ein Axialschnitt eines Griffes mit durch die Griffbefestigung festgelegter Werkzeugangel;
Fig. 6 ist ein Schnitt nach der Linie VI-VI gemäß Fig. 5.

In der Zeichnung ist die Erfindung anhand einer Heckenschere dargestellt. Die hier gezeigte Griffbefestigung ist jedoch vielseitig und überall dort anwendbar, wo ein Werkzeugstiel, d.h. die Werkzeugangel, in einem Handgriff verankert werden muss. Der Handgriff besteht dabei vorzugsweise aus Holz, er kann jedoch auch aus Kunststoff bestehen.

Die in der Zeichnung dargestellte Heckenschere 10 weist zwei Angeln 12 auf, an denen die Handgriffe 14 mit der erfindungsgemäßen Griffbefestigung zu verbinden sind. Die Angeln 12 sind als Flacheisen ausgebildet und verjüngen sich konisch nach dem Einsatzende hin, wo beidseitig Rastkerben 16 ausgebildet sind. Jeder Handgriff weist ein zylindrisches axiales Einsatzloch 18 auf, in das ein Einsatzkörper 20 einsteckbar ist. Dieser Einsatzkörper 20 ist so dimensioniert, dass er spielfrei in das Einsatzloch eingesteckt werden kann. Er besteht aus einem im Wesentlichen quadratischen Strangprofil aus Metall oder Kunststoff, das mit dachkantförmigen Längsrippen 22 versehen ist, die an der Lochwandung 18 mit leichtem Übermaß zum Toleranzausgleich zwischen Bohrung und Einsatzkörper anliegen, wobei durch das Übermaß ein Eingraben in die Lochwandung erfolgen kann. Mit dem Einsatzkörper 20 ist eine Manschette 24 verbunden, die im montierten Zustand eine Stufenausdrehung am vorderen Griffende umschließt. Mit jeder Manschette ist ein Puffer 26 verbunden, und die beiden Puffer begrenzen im montierten Zustand elastisch die Schließbewegung der Schere. Der Puffer und der Einsatzkörper 20 sind mit einem durchgehenden axialen Schlitz 28 versehen, der im Querschnitt dem Querschnitt der Angel 12 angepasst ist.

Jeder Einsatzkörper 20 weist seitlich zwei gegenüberliegende radial verlaufende Fenster 30 auf, in die Spreizelemente 32 mit radialer Führung einsetzbar sind. Diese aus Blech bestehenden Spreizelemente weisen auf der äußeren Seite abgebogene Verankerungskrallen 34 und auf der anderen Seite nach innen abgebogene Lappen 36 auf, die zwischen sich das Flacheisen der Angel 12 führen und eine Verrastfunktion mit an der Angel angeformter Hinterschneidung übernehmen können.

Zur Montage wird zunächst der Einsatzkörper 20 in das Einsatzloch 18 des Handgriffs 14 eingesteckt. Dabei graben sich die dachkantförmigen Längsrippen des Einsatzkörpers in die Lochwandung spielfrei ein. Im Ausführungsbeispiel ist eine kreiszylindrische Anordnung vorgesehen. Es sind jedoch auch beliebige andere Querschnittsformen denkbar, wobei eine leichte Konizität zwischen den äußeren Führungsrippen des Einsatzkörpers und der Lochwandung vorhanden sein kann, um den spielfreien Sitz zu verbessern. Vor dem Einstecken werden die Spreizelemente 32, wie aus den Fig. 3 und 4 ersichtlich, in das Fenster 30 eingesteckt. Danach wird der mit dem Einsatzkörper 20 versehene Handgriff 14 auf die Angel 12 aufgeschoben, wobei die Angel durch den Schlitz 28 geführt ist und sich mit ihren konischen Seitenflächen an den Spreizelementen 32 zwischen den Lappen 36 abstützt. Beim weiteren Einschieben werden die Spreizelemente 32 durch die konische Angel 12 nach außen gedrückt, wobei sich die Krallen in die Lochwandung 18 eingraben, wodurch eine formschlüssige Verbindung zwischen Handgriff und Einsatzkörper 20 zustandekommt. Nachdem die Angeln vollständig eingeschoben sind, rasten federnde Rastarme 17 in die Rastkerben 16 der Angel am Ende des Einstielvorganges ein und die innere Gestaltung des Einsatzkörpers begrenzt die übrigen Freiheitsgrade der Scherenangel.

Vorstehend wurde die Griffbefestigung mit einer als Flacheisen ausgebildeten Scherenangel beschrieben. Es ist jedoch auch möglich, eine Angel mit polygonalem oder rundem Querschnitt vorzusehen und den Einsatzkörper entsprechend auszubilden. Die Spreizelemente können dann nicht nur paarweise, sondern auch in größerer Stückzahl im gleichen Winkelabstand verteilt angeordnet werden. Im Allgemeinen wird es für eine zuverlässige Befestigung ausreichen, an einer Stelle im Mittelbereich die Spreizelemente vorzusehen, jedoch ist es auch möglich, mehrere Spreizkörperpaare oder Anordnungen über die Länge verteilt vorzusehen.

### Bezugszeichenliste

- 10: Heckenschere
- 12: Angel
- 14: Handgriff
- 16: Rastkerben
- 17: Rastarme
- 18: Einsatzloch
- 20: Einsatzkörper
- 22: Längsrippen
- 24: Manschette
- 26: Puffer
- 28: Schlitz
- 30: Fenster
- 32: Spreizelemente
- 34: Verankerungskrallen
- 36: Lappen

## Patentansprüche

1. Griffbefestigung für Handwerkzeuge, insbesondere für Heckenscheren
- mit einer werkzeugseitigen konischen Angel (12),
- mit einem griffseitigen axialen Einsatzloch (18) und
- mit einem in das Einsatzloch (18) einsteckbaren Einsatzkörper (20), der eine axiale Ausnehmung (28) für die Angel (12) aufweist,
wobei der Einsatzkörper (20) wenigstens ein radiales mit der Ausnehmung (28) in Verbindung stehendes Fenster (30) aufweist,
**dadurch gekennzeichnet,**
- **dass** der Einsatzkörper wenigstens ein Spreizelement (32) zur Verrastung der Angel (12) aufweist, und,
- **dass** das Spreizelement (32) in dem wenigstens einen Fenster (30) des Einsatzkörpers (20) geführt und beim Einstecken der Angel (12) durch deren Konusfläche gegen die Wandung des Einsatzloches (18) anpressbar ist.

2. Griffbefestigung nach Anspruch 1,
**dadurch gekennzeichnet, dass** der Einsatzkörper (20) mehrere im gleichen Winkelabstand angeordnete Fenster mit geführten Spreizelementen (32) aufweist.

3. Griffbefestigung nach Anspruch 2,
**dadurch gekennzeichnet, dass** die Angel (12) als Flacheisen mit konischen Seitenwänden ausgebildet ist, die mit zwei diametral in Fenstern des Einsatzkörpers verschiebbaren Spreizelementen zusammenwirken.

4. Griffbefestigung nach Anspruch 1,
**dadurch gekennzeichnet, dass** die Angel, (12) an ihrem inneren Ende Rastkerben (16) aufweist, die einen axialen Formschluss mit dem Einsatzkörper (20) bewirken.

5. Griffbefestigung nach Anspruch 1,
**dadurch gekennzeichnet, dass** der Einsatzkörper (20) spielfrei im Einsatzloch (18) geführt ist.

6. Griffbefestigung nach Anspruch 5,
**dadurch gekennzeichnet, dass** der Einsatzkörper (20) als Profilkörper mit axialen dachkantförmigen Führungsrippen (22) ausgerüstet ist, die sich zum Toleranzausgleich in die Einsatzlochwandung eingraben.

7. Griffbefestigung nach Anspruch 1,
**dadurch gekennzeichnet, dass** der Einsatzkörper (20) eine Manschette (24) trägt, die im montierten Zustand das werkzeugseitige Griffende umschließt.

8. Griffbefestigung nach Anspruch 7,
**dadurch gekennzeichnet, dass** die Manschette (24) mit seitlichen Puffern (26) ausgerüstet ist.

9. Griffbefestigung nach Anspruch 1,
**dadurch gekennzeichnet, dass** die Spreizelemente aus Blech mit einseitig am Ende vorstehenden Verankerungskrallen (34) ausgebildet sind, die auf der Innenseite abgebogene Lappen (36) mit Rastfunktion auf der Angel (12) als Leitflächen aufweisen.

10. Griffbefestigung nach einem der Ansprüche 1 bis 9,
**dadurch gekennzeichnet, dass** die Fenster (30) rechteckig oder polygonal oder rund ausgebildet und mit seitlichen Führungsflächen versehen sind.

## Claims

1. A handle fixing for hand tools, in particular for hedge clippers, comprising
- a conical tang (12) at the tool side,
- an axial insertion hole (18) at the handle side, and
- an insertion body (20) which can be fitted into the insertion hole (18) and which has an axial opening (28) for the tang (12),
wherein the insertion body (20) has at least one radial window (30) communicating with the opening (28),
**characterised in that**
- the insertion body has at least one spreading element (32) for latching engagement of the tang (12), and
- the spreading element (32) is guided in the at least one window (30) of the insertion body (20) and when the tang (12) is inserted can be pressed by the conical surface thereof against the wall of the insertion hole (18).

2. A handle fixing according to claim 1 **characterised in that** the insertion body (20) has a plurality of windows arranged at the same angular spacing, with guided spreading elements (32).

3. A handle fixing according to claim 2 **characterised in that** the tang (12) is in the form of a flat bar with conical side walls co-operating with two spreading elements displaceable diametrally in windows in the insertion body.

4. A handle fixing according to claim 1 **characterised in that** at its inner end the tang (12) has latching notches (16) providing axial positively locking engagement with the insertion body (20).

5. A handle fixing according to claim 1 **characterised in that** the insertion body (20) is guided without play in the insertion body (18).

6. A handle fixing according to claim 5 **characterised in that** the insertion body (20) is equipped as a shaped body with axial roof edge-shaped guide ribs (22) which dig into the insertion hole wall for tolerance compensation.

7. A handle fixing according to claim 1 **characterised in that** the insertion body (20) carries a collar (24) which in the assembled condition surrounds the handle end at the tool side.

8. A handle fixing according to claim 7 **characterised in that** the collar (24) is provided with lateral buffers (26).

9. A handle fixing according to claim 1 **characterised in that** the spreading elements are in the form of sheet metal with anchoring claws (34) which project at the end at one side and which have bent-over lugs (36) on the inside with a latching function on the tang (12) as guide surfaces.

10. A handle fixing according to one of claims 1 to 9 **characterised in that** the windows (30) are rectangular or polygonal or round and are provided with lateral guide surfaces.

## Revendications

1. Fixation de poignée pour outils manuels, en particulier pour cisailles à haies, comprenant
- une soie tronconique (12) située côté outil,
- un trou axial d'insertion (18) situé côté poignée, et
- un corps insérable (20) pouvant être emboîté dans ledit trou d'insertion (18), et pourvu d'un évidement axial (28) destiné à la soie,
ledit corps insérable (20) comportant au moins une fenêtre radiale (30) en liaison avec ledit évidement (28),
**caractérisée par le fait**
- **que** le corps insérable offre au moins un élément déployable (32) affecté au crantage de la soie (12), et
- **que** ledit élément déployable (32) est guidé dans la fenêtre (30) prévue au minimum dans le corps insérable (20), et peut être pressé contre la paroi du trou d'insertion (18), lors de l'emboîtement de la soie (12), sous l'action de la surface tronconique de cette dernière.

2. Fixation de poignée, selon la revendication 1,
**caractérisée par le fait que** le corps insérable (20) compte plusieurs fenêtres situées à une même distance angulaire, dans lesquelles des éléments déployables (32) sont guidés.

3. Fixation de poignée, selon la revendication 2,
**caractérisée par le fait que** la soie (12) est réalisée sous la forme d'une ferrure aplatie à parois latérales tronconiques qui coopèrent avec deux éléments déployables pouvant coulisser diamétralement dans des fenêtres du corps insérable.

4. Fixation de poignée, selon la revendication 1,
**caractérisée par le fait que** la soie (12) présente, à son extrémité intérieure, des encoches de crantage (16) qui instaurent un assemblage axial par concordance de formes avec le corps insérable (20).

5. Fixation de poignée, selon la revendication 1,
**caractérisée par le fait que** le corps insérable (20) est guidé sans aucun jeu dans le trou d'insertion (18).

6. Fixation de poignée, selon la revendication 5,
**caractérisée par le fait que** le corps insérable (20), revêtant la forme d'un corps profilé, est pourvu de nervures de guidage (22) en forme d'arêtes de toitures venant mordre dans la paroi du trou d'insertion, en vue de la compensation de tolérances.

7. Fixation de poignée, selon la revendication 1,
**caractérisée par le fait que** le corps insérable (20) porte une virole (24) ceinturant, à l'état monté, l'extrémité de la poignée située côté outil.

8. Fixation de poignée, selon la revendication 7,
**caractérisée par le fait que** la virole (24) est dotée de patins amortisseurs latéraux (26).

9. Fixation de poignée, selon la revendication 1,
**caractérisée par le fait que** les éléments déployables sont réalisés en tôle et comportent des griffes d'ancrage (34) qui font saillie d'un côté à l'extrémité et possèdent, en tant que surfaces directrices, des pattes (36) coudées sur la face intérieure et exerçant une fonction de crantage sur la soie (12).

10. Fixation de poignée, selon l'une des revendications 1 à 9,
**caractérisée par le fait que** les fenêtres (30) sont de réalisation rectangulaire, polygonale ou circulaire, et sont munies de surfaces latérales de guidage.
